# EUROPÄISCHE PATENTSCHRIFT

(11) **EP 3 658 265 B1**
(45) Veröffentlichungstag und Bekanntmachung des Hinweises auf die Patenterteilung: **25.02.2026**
(21) Anmeldenummer: 18746915.0
(22) Anmeldetag: 26.07.2018
(51) Int. Cl.: B01F 23/47, B01F 25/4314, B01F 25/432, B01F 35/71, B01F 101/00

(54) **MISCHER**
MIXER
MELANGEUR

(30) Priorität: 28.07.2017 DE 102017117198; 28.07.2017 DE 102017117199
(43) Veröffentlichungstag der Anmeldung: 03.06.2020
(73) Patentinhaber: 3lmed GmbH, 35041 Marburg (DE)
(72) Erfinder: BUBLEWITZ, Alexander, 35745 Herborn (DE); REBER, Jens-Peter, 58540 Meinerzhagen (DE)
(74) Vertreter: Keil & Schaafhausen Patentanwälte PartGmbB
(86) Internationale Anmeldenummer: PCT/EP2018/070338
(87) Internationale Veröffentlichungsnummer: WO 2019/020764

(56) Entgegenhaltungen:
- DE-U1- 202012 013 429
- US-A1- 2001 015 936

## Beschreibung

Die Erfindung betrifft einen Mischer zum Vermischen pastöser und/oder fließfähiger Komponenten. Insbesondere betrifft die Erfindung einen statischen Mischer, d.h. einen Mischer, in dem die zu mischenden Komponenten nicht durch ein aktiv angetriebenes Mischelement vermischt werden, sondern an einem Mischelement vorbeiströmen und hierbei vermischt werden.

Derartige Mischer werden unter anderem zum Vermischen miteinander reagierender, insbesondere aushärtender, Komponenten auch im Dentalbereich eingesetzt. Diese Komponenten werden üblicherweise in Behältern oder Kammern einer Kartusche aufbewahrt, an der der fest oder austauschbar Mischer befestigbar ist. Durch das Ausbringen der Komponenten aus den Behältern der Kartusche werden diese durch den Mischer geleitet und treten aus diesem gemischt aus.

Beispiele für derartige Mischer sind aus EP 0 815 929 B1, EP 1 125 626 B1, EP 1 312 409 B1, EP 1 588 757 B1, EP 2 133 138 B1, EP 2 599 540 A1 EP 2 301 656 B1, WO 2011/119820 A1, US 2017/ 0 036 179 A1 und EP 1 426 099 B1 bekannt.

DE 10 2006 047 811 A1 beschreibt eine Mehrkomponentenkartusche mit einem fest verbundenen Mischerelement und einem Austragsrohr, wobei das Mischerelement als Führungselement zur axialen Verschiebung des Austragsrohrs ausgebildet ist.

So ist in EP 0 815 929 B1 ein Mischer mit einer Mischhülse offenbart, die sich entlang einer Längsachse erstreckt und wenigstens zwei Einlässe und einen Auslass aufweist. Der Mischer weist weiter ein in der Mischhülse aufgenommenes Mischelement auf, das zusammen mit der Mischhülse mehrere Kammern definiert, die entlang eines Strömungswegs von den Einlässen zu dem Auslass hinter- und/oder nebeneinander angeordnet sind. Die Kammern sind durch sich jeweils quer zu der Längsachse erstreckende Querwände, sowie vier Seitenwände, die sich jeweils parallel zu der Längsachse erstrecken, begrenzt. Benachbarte Kammern stehen miteinander über in den Seitenwänden vorgesehene Durchtrittsöffnungen in Strömungsverbindung. Die beschriebenen Mischer sind jedoch teilweise schwierig im Spritzguss herzustellen. Ferner hat sich gezeigt, dass ein Entlangfließen der zu mischenden Komponenten entlang der Seitenwände sich nachteilig auf das Mischergebnis auswirkt.

Bei diesem bekannten Mischer kann es abhängig von den zu mischenden Komponenten zu einem unbefriedigenden Mischergebnis führen, wenn sich beispielsweise Schlieren einzelner Komponenten durch den gesamten Mischer durchziehen und im Wesentlichen ungemischt aus dem Auslass austreten.

Zur Verbesserung des Mischergebnisses und Verhinderung ungemischter Bereiche wird in der EP 2 301 656 B1 vorgeschlagen, erste Strömungsteile und zweite Strömungsteile vorzusehen. Während die ersten Strömungsteile die Komponenten von der Mitte in die Außenbereiche des Mischelements führen, leiten die zweiten Strömungsteile die Komponenten von den Außenbereichen in die Mitte des Mischelements. Diese Strömungsteile sollen dadurch die Strömungsrichtung von Teilen der Komponenten umkehren, sind aber äußerst aufwendig zu fertigen.

Auch die EP 2 614 883 A1 beschreibt einen statischen Mischer, welcher ein verbessertes Mischergebnis aufweist. Dafür werden neben Umlenkelementen so genannte Ablöseelemente an den radial äußeren Seiten des Mischelements angeordnet, wobei die Ablöseelemente in radialer Richtung nach Innen zeigen.

Aus der EP 2 133 138 B1 ist ein Mischer bekannt, der eine erste Reihe von Mischelementen zum Teilen der Komponentenströme in einer ersten Richtung aufweist, und eine zweite Reihe von Mischelementen zum Teilen der Komponentenströme in eine zweite Richtung.

Ein aus der EP 1 125 626 B1 bekannter Mischer weist mehrere Modifikationen einer rechteckigen Grundstruktur von Mischkammern auf, welche Ein- und Ausgänge aufweisen. Eine Modifikation weist einen geneigt zur Rohrachse stehenden Steg aus, der in einer Mischkammer einen Eingang mit einem Ausgang so verbindet, dass die Strömung durch den Steg von der Rohrwand in Richtung der Rohrachse oder umgekehrt von der Rohrachse in Richtung Rohrwand umgelenkt wird. Alternativ können auch die Längen von drei benachbarten Kammern verkürzt werden, sodass die Anzahl der Ein- oder Ausgänge verringert wird. Die dadurch gebildeten drei modifizierten Kammern werden so angeordnet, dass ein Paar von Kammern, die längs der Rohrachse hintereinander angeordnet sind, zwei dieser Kammern bilden und eine dritte Kammer, die seitlich von dem Kammerpaar angeordnet ist, über zwei Durchbrüche eine Verbindung zwischen den beiden Kammern des Paars herstellt.

Die zuvor genannten Mischer weisen zur Lösung des auftretenden Problems der Schlierenbildung sehr komplex gestaltete Mischelemente auf, die in der Herstellung entsprechend aufwendig und teuer sind. Solche Mischer eignen sich daher nur bedingt für Anwendungsgebiete, in denen die miteinander gemischten Komponenten aushärten und der Mischer daher als Einwegprodukt verwendet wird.

Aus der US 2001/015936 A1 ist ein Mischer gemäß dem Oberbegriff des Anspruch 1 bekannt.

Ausgehend hiervon ist es eine Aufgabe der vorliegenden Erfindung, einen Mischer der oben beschriebenen Art bereitzustellen, der einen einfachen Aufbau aufweist und eine gründliche Durchmischung pastöser und/oder fließfähige Komponenten ermöglicht.

Diese Aufgabe wird im Wesentlichen mit einem Mischer nach Anspruch 1 gelöst. Der Mischer weist dabei, insbesondere quaderförmige, Kammern auf, die hinter- und nebeneinander angeordnet sind und über Durchgangsöffnungen miteinander in Verbindung stehen. Entlang eines Strömungswegs von den Einlässen zu dem Auslass, d.h. entlang des Weges der Komponenten durch den Mischer, durchströmen die Komponenten einige der Kammern und werden hierbei miteinander vermischt.

Nach einem ersten Aspekt der vorliegenden Erfindung weist das Mischelement hierbei zwei Streifen auf, die jeweils, insbesondere im Wesentlichen geschlossene, Seitenwände bilden und, insbesondere zueinander parallel oder aufeinander zulaufend, in Richtung der Längsachse des Mischers im Abstand voneinander verlaufen. Die Streifen sind dabei durch einen weitere Seitenwände bildenden und zu den Streifen senkrecht angeordneten Steg verbunden. Die Streifen bilden dabei vorzugsweise radial, d.h. ausgehend vom Mittel- bzw. Schwerpunkt und von der Längsachse des Mischers seitlich wegragende, äußere Seitenwände der Kammern, die an der Innenwand der Mischhülse anliegen können. Dagegen kann der Steg als ein parallel zu der Längsachse verlaufendes Trennelement den Mischraum der Mischhülse in zwei Bereiche unterteilen. Die Streifen und der Steg sind dabei vorzugsweise so zueinander angeordnet, dass sie einen H-förmigen Querschnitt (senkrecht zur Längsachse) bilden, wobei der Steg die Streifen insbesondere mittig verbindet. Diese Grundstruktur des Mischelements mit zwei Streifen und einem Steg ist beispielsweise im Spritzguss vergleichsweise einfach und kostengünstig herstellbar. Gleichzeitig bewirkt dieser Aufbau, dass das Mischelement vergleichsweise steif und stabil ausgebildet ist, was die Montage des Mischelements in die Mischhülse erleichtert.

Eine erste Gruppe von Kammern, auch Kammern der ersten Gruppe, weist in dem Steg angeordnete erste Durchtrittsöffnungen auf, die sich bis zu den Streifen erstrecken, und eine zweite Gruppe von Kammern, auch Kammern der zweiten Gruppe, weist zweite Durchtrittsöffnungen auf, die mit Abstand zu beiden Streifen in dem Steg positioniert sind. Mit anderen Worten erstrecken sich die ersten Durchtrittsöffnungen bis zu einem durch einen der Streifen definierten radial äußeren Bereich des von der Mischhülse gebildeten Mischraums, wogegen die zweiten Durchtrittsöffnungen aufgrund ihrer Anordnung mit Abstand zu beiden Streifen in dem Mischraum radial nach innen versetzt sind. Durch diese unterschiedliche Anordnung der Durchtrittsöffnungen lässt sich wirkungsvoll verhindern, dass sich Schlieren der zu mischenden Komponenten im äußeren Bereich des Mischraums ungemischt bis zu dem Auslass durchziehen können. Insbesondere können die ersten Durchtrittsöffnungen derart gestaltet sein, dass sie sich, gegebenenfalls durch eine weitere Seitenwand unterbrochen, über die gesamte Breite des Mischraums von einem der Streifen bis zu dem anderen der Streifen erstrecken. Die zweiten Durchtrittsöffnungen sind erfindungsgemäß derart gestaltet, dass sie sich mit Abstand zu beiden Streifen, wiederum gegebenenfalls durch eine weitere Seitenwand unterbrochen, über einen radial inneren Bereich des Mischraums erstrecken.

Vorzugsweise sind die Querwände mit dem Steg und einem der Streifen verbunden. Die Querwände erstrecken sich dabei nach einer Ausführungsform nicht über die gesamte Breite des Stegs sondern beispielsweise nur von einem der Streifen bis zur Mitte des Stegs. Hierdurch wird etwa ein Viertel des Querschnitts des Mischraums in Richtung der Längsachse verschlossen. Querwände können beidseits des Stegs in einer Querschnittsebene des Mischers, d.h. an gleicher Position entlang der Längsachse, vorgesehen sein. Dabei wird es bevorzugt, wenn die Querwände zueinander versetzt angeordnet sind, d.h. eine Querwand erstreckt sich auf einer Seite des Stegs von einem der Streifen bis zur Mitte des Mischraums und eine weitere Querwand erstreckt sich auf der anderen Seite des Stegs von dem anderen Streifen bis zur Mitte.

Weitere Seitenwände der Kammern können sich von den Querwänden in Richtung zu den Einlässen, d.h. entgegen der Durchflussrichtung der Komponenten, parallel zu den Streifen erstrecken. Diese weiteren Seitenwände sind vorzugsweise mittig an dem Steg angeordnet, um die von dem Steg unterteilten Hälften des Mischraums nochmals auf dann z.B. Viertel des Mischraums zu unterteilen. Vorzugsweise ist bei dieser Gestaltung des Mischelements in dem Bereich entlang der Längsachse, in dem diese weiteren Seitenwände vorgesehen sind, eine der Durchtrittsöffnungen in dem Steg vorgesehen. Umgekehrt sind beispielsweise in Bereich entlang der Längsachse, in dem der Steg geschlossen ist, Durchtrittsöffnungen in den weiteren Seitenwänden vorhanden.

Nach einer bevorzugten Ausführungsform weisen die Kammern der erste Gruppe und die Kammern der zweiten Gruppe jeweils genau vier Durchtrittsöffnungen auf, von denen zwei Durchtrittsöffnungen in dem Steg ausgebildet sind und zwei weitere Durchtrittsöffnungen parallel zum Steg in den weiteren Seitenwänden verlaufen, sodass insbesondere die parallel zum Steg verlaufenden Durchtrittsöffnungen eine parallel zum Steg verlaufende Strömungsrichtung eröffnen. Mit anderen Worten sind in diesen Kammern die Durchtrittsöffnungen, die vorzugsweise alle zueinander entlang der Längsachse versetzt angeordnet sind, in zu der Längsachse und zueinander senkrechten Richtungen angeordnet. Damit findet eine Durchmischung der Komponenten durch den Eintritt der Komponenten in die jeweilige Kammer aus Kammern statt, die zu der jeweiligen Kammer in verschiedenen Quadranten (gesehen in einem Querschnitt senkrecht zur Längsachse) liegen und durch den Austritt der Komponenten aus der jeweiligen Kammer in Kammern statt, die zu der jeweiligen Kammer in verschiedenen Quadranten (gesehen in einem Querschnitt senkrecht zur Längsachse) liegen. Insbesondere werden die zwei in dem Steg ausgebildeten Durchtrittsöffnungen als Aussparungen in dem Steg vorgesehen, während die zwei weiteren parallel zum Steg verlaufenden Durchtrittsöffnungen als Aussparungen in den senkrecht zum Steg verlaufenden Wänden vorgesehen werden können.

Bekannte Mischer weisen teilweise das Problem auf, dass zu Beginn des Mischvorgangs eine der Komponenten schneller oder in zu großer Menge in den Mischraum eintritt, so dass eine Anfangsmenge des Gemischs nicht aus dem gewünschten Mischungsverhältnis der Komponenten besteht. Diesem Problem kann u.a. damit begegnet werden, dass die Mischhülse und das Mischelement eine dritte Gruppe von wenigstens einer Kammer bilden, die als Staukammer geschlossene Seitenwände und nur eine Öffnung, die als Eingangsöffnung in einer Querwand gebildet ist, aufweist. In dieser Staukammer kann eine Anfangsmenge der in den Mischer strömenden Komponenten aufgefangen werden, so dass erst nachfolgende Mengen der Komponenten, die dann meist das richtige Mischungsverhältnis haben, in dem Mischer gemischt und aus diesem ausgetragen werden. Da die Staukammer erfindungsgemäß nur eine Eingangsöffnung aufweist, ansonsten aber mit den übrigen Kammern nicht strömungsverbunden ist, werden die in die Staukammer eintretenden Komponenten dort festgehalten, so dass diese im Wesentlichen nicht mehr an dem weiteren Mischvorgang teilnehmen.

Es hat sich als besonders zweckmäßig herausgestellt, wenn wenigstens eine Staukammer an dem einlassseitigen Ende des Mischelements vorgesehen ist. Bei dieser Ausgestaltung wird die voreilende Komponente nicht erst durch andere Kammern geleitet. Bei der wie oben beispielhaft beschriebenen Aufteilung des Mischraums in vier Quadranten (gesehen in einem Querschnitt senkrecht zur Längsachse) können zwei z.B. zueinander versetzte Quadranten mit Staukammern versehen sein, während in den beiden anderen Quadranten Kammern der ersten Gruppe oder zweiten Gruppe vorgesehen sind.

Die Mischhülse und das Mischelement bilden vorzugsweise im Querschnitt jeweils vier nebeneinander angeordnete Kammern, die zumindest teilweise in Richtung der Längsachse zueinander versetzt sind. Grundsätzlich können aber auch mehr als vier Kammern nebeneinander angeordnet werden.

Die Mischhülse kann einen ersten im Querschnitt rechteckigen Abschnitt aufweisen, in dem das Mischelement aufgenommen ist, und einen zweiten im Querschnitt kreisförmigen Abschnitt aufweisen, an dem der Auslass vorgesehen ist. Auch das z.B. mit einer Kartusche verbindbare Ende der Mischhülse kann einen im Querschnitt kreisförmigen Abschnitt aufweisen. Dieser kartuschenseitige Abschnitt kann mit Verbindungsmitteln zur Befestigung des Mischers an der Kartusche versehen sein, beispielsweise mit Bajonettelementen oder einem Gewinde, insbesondere einem Außengewindeabschnitt.

Bevorzugt weist die Mischhülse einen Einlassabschnitt auf, in dem ein Einsatz, der wenigstens zwei die Einlässe bildende Stutzen aufweist, abgedichtet in axialer Richtung festgelegt ist. Die Abdichtung des Einsatzes gegenüber der Mischhülse kann dabei derart erfolgen, dass der Einsatz fester in die Mischhülse gepresst wird, wenn der Ausbringdruck steigt. Es können auch umlaufende Lippen vorgesehen sein, die sich abhängig vom Innendruck im Mischer stärker abdichtend an eine Dichtfläche anlegen. Wenn der Einsatz gegenüber der Mischhülse frei drehbar ist, können die Stutzen des Einsatzes mit entsprechenden Stutzen oder Öffnungen der Kartusche in Eingriff treten, ohne dass eine ggf. zum Befestigen des Mischers an der Kartusche erforderliche relative Drehung der Mischhülse behindert wird.

Vorzugsweise sind die Stutzen des Einsatzes über wenigstens eine Kompensationskammer bildende und/oder zumindest abschnittsweise radial nach innen verlaufende Kanäle mit den Kammern strömungsverbunden. Die Anordnung und Gestaltung der Kanäle kann damit ebenfalls dazu beitragen, das oben beschriebene Problem bekannter Mischer mit einer zu Beginn voreilenden Komponente zu lösen oder zu minimieren.

Falls erforderlich, können auch mehrere erste Gruppen von Kammern und mehrere zweite Gruppen von Kammern im Mischelement angeordnet sein. Es hat insbesondere als günstig herausgestellt, eine bis drei erste Gruppen und ein bis drei zweite Gruppen von Kammern im Mischelement vorzusehen.

Es ist ferner bevorzugt, die erste Gruppe von Kammern und die zweite Gruppe von Kammern im, in Ausbringrichtung der Komponenten betrachtet, oberen und/oder mittleren Bereich des Mischelements anzuordnen. Mit anderen Worten sind die erste und die zweite Gruppe von Kammern im Bereich von oberhalb von 50% oder oberhalb von 70% der axialen Länge, wiederum in Ausbringrichtung der Komponenten betrachtet, des Mischelements angeordnet. Besonders bevorzugt sind die erste und die zweite Gruppe von Kammern im Bereich von 50 bis 95% der Länge des Mischelements angeordnet, wiederum in Ausbringrichtung der Komponenten betrachtet.

Es ist ferner bevorzugt, wenn das Mischelement eine der Staukammer benachbarte Durchflusskammer aufweist, wobei die Durchflusskammer eine parallel zum Steg verlaufende Durchtrittsöffnung aufweist. Insbesondere ist es bevorzugt, wenn der senkrecht zur Materialaustragsrichtung liegende Querschnitt der Durchflusskammer 80% bis 120% des Querschnitts der Durchtrittsöffnung der Durchflusskammer beträgt. Dies verbessert das Fließverhalten der Komponenten im Bereich der Staukammer und der Durchflusskammer, da es nicht zu einem erhöhten Druckaufbau im Bereich der Durchtrittsöffnung kommt. Dazu kann beispielsweise die Länge des Mischers insgesamt oder abschnittsweise in Materialaustragsrichtung angepasst werden, was den Querschnitt der Durchtrittsöffnung beeinflusst. Insbesondere kann die Gesamtlänge des Mischers erhöht werden, was den Querschnitt der Durchtrittsöffnung ebenfalls erhöht.

Alternativ oder in Ergänzung dazu kann auch die Sperrkammer in Materialaustragsrichtung verkürzt werden, was ebenfalls den Querschnitt der Durchtrittsöffnung erhöht.

In Weiterführung dieses Gedankens kann vorgesehen sein, dass die Durchflusskammer in Materialaustragsrichtung von einer Querwand begrenzt wird und dass die Querwand eine Querwandöffnung umfasst, sodass die Komponenten zumindest teilweise durch die Querwandöffnung strömen können. Dies reduziert den Austragsdruck beim Austragen der Komponenten durch den Mischer, was zu einer höheren Benutzerfreundlichkeit beim Austragen führt.

Es ist ferner bevorzugt, wenn der senkrecht zur Längsachse liegende Querschnitt des Mischelements im Abschnitt der Staukammer und/oder Durchflusskammer 105% bis 150%, vorzugsweise 105% bis 120%, besonders bevorzugt 110% ± 5%, des senkrecht zur Längsachse liegenden Querschnitts des Mischelements in Materialaustragsrichtung betrachtet nachfolgendem Abschnitt des Mischelements beträgt. Mit anderen Worten ist das Mischelement in einem Bereich der Staukammer und/oder Durchflusskammer vergrößert. Dies führt dazu, dass in diesem Bereich ein höherer Durchflussquerschnitt bei gleichbleibender Stabilität des Mischelements erreicht werden kann, was zur Reduktion der Austragsdrücke, insbesondere bei hochviskosen Komponenten vorteilhaft ist. Ferner wird die Aufnahmekapazität der Staukammer verbessert, sodass ein großvolumiger Vorlauf aufgenommen werden kann.

Die Staukammer und/oder Durchflusskammer sind vorzugsweise in dem Abschnitt vorgesehen, der sich mit dem Einlassabschnitt der Mischhülse überdeckt, was den Vorteil hat, dass in diesem Abschnitt eine Verbreiterung des Mischelements durch eine entsprechende Anpassung der Innenkontur des Einlassabschnitts der Mischhülse aufgenommen werden kann. Andernfalls kann natürlich die Mischhülse selbst entsprechend an die verbreiterte Kontur des Mischelements angepasst werden.

Die Erfindung wird nachfolgend anhand von Ausführungsbeispielen und unter Bezugnahme auf die Zeichnungen näher erläutert. Dabei bilden alle beschriebenen und/oder bildlich dargestellten Merkmale für sich oder in beliebiger Kombination den Gegenstand der Erfindung unabhängig von ihrer Zusammenfassung in den Ansprüchen oder deren Rückbeziehungen.

Es zeigen schematisch:
- Figur 1a: die Einzelteile eines erfindungsgemäßen Mischers nach einer ersten Ausführungsform in Seitenansicht,
- Figur 1b: die Einzelteile des Mischers nach Figur 1a in einer weiteren Seitenansicht,
- Figur 1c: die Einzelteile des Mischers nach Figur 1a in Perspektivansicht,
- Figur 2a: den Mischer nach Figur 1a in Schnittansicht,
- Figur 2b: den Mischer nach Figur 1a in einer weiteren Schnittansicht,
- Figur 2c: den Mischer nach Figur 1a in Draufsicht,
- Figur 3: in Perspektivansicht Komponenten des Mischers nach Figur 1a mit vergrößerten Details,
- Figur 4a: das Mischelement eines Mischers nach einer zweiten Ausführungsform der Erfindung in Perspektivansicht,
- Figur 4b: das Mischelement nach Figur 4a in Schnittansicht,
- Figur 5: eine Perspektivansicht eines Mischers mit einem dritten Mischelement, einem Einsatz und einer Mischhülse,
- Figur 6a bis 6c: eine Perspektivansicht (Figur 6a), eine Seitenansicht (Figur 6b) und einen Längsschnitt (Figur 6c) entlang der Schnittebene A-A eines vierten Mischelements,
- Figur 7a bis 7c: eine Perspektivansicht (Figur 7a) und eine Seitenansicht (Figur 7b) und einen Längsschnitt (Figur 7c) entlang der Schnittebene B-B eines fünften Mischelements,
- Figur 8a bis 8c: eine Perspektivansicht (Figur 8a) und eine Seitenansicht (Figur 8b) und einen Längsschnitt (Figur 8c) entlang der Schnittebene C-C eines sechsten Mischelements,
- Figur 9a bis 9c: eine Perspektivansicht (Figur 9a) und eine Seitenansicht (Figur 9b) und einen Längsschnitt (Figur 9c) entlang der Schnittebene D-D eines siebten Mischelements,
- Figur 10a bis 10c: eine Perspektivansicht (Figur 10a) und eine Seitenansicht (Figur 10b) und einen Längsschnitt (Figur 10c) entlang der Schnittebene E-E eines achten Mischelements, und
- Figur 11a bis 11c: eine Perspektivansicht (Figur 11a) und eine Seitenansicht (Figur 11b) und einen Längsschnitt (Figur 11c) entlang der Schnittebene F-F eines neunten Mischelements.

Der in der ersten Ausführungsform nach den Figuren 1a bis 3 dargestellte statische Mischer ist im Wesentlichen aus drei Bauteilen aufgebaut, nämlich einer Mischhülse 1, einem Mischelement 2 und einem Einsatz 3.

Die Mischhülse 1 ist ein längliches Bauteil, das sich entlang einer Längsachse L erstreckt. Die Mischhülse 1 weist einen in den Figuren 1a bis 1c unteren Einlassbereich 4 mit im Wesentlichen kreisförmigen Querschnitt, einen mittleren Bereich mit rechteckigem Querschnitt, der einen Mischraum 5 definiert, und einen Ausbringende 6 auf, das wiederum einen im Wesentlichen kreisförmigen Querschnitt hat. Der Einlassbereich 4 kann wie in der dargestellten Ausführungsform angedeutet mit einem Gewindeabschnitt oder dergleichen Befestigungsmittel zur Verbindung des Mischers mit einer Kartusche sowie mit einer äußeren Profilierung versehen sein.

Der Einsatz 3 ist in dem Einlassbereich 4 frei drehbar aber axial fest aufgenommen und beispielsweise verrastet. Der Einsatz 3 ist mit zwei Stutzen 7 versehen, die Einlässe des Mischers bilden. Das dem Einsatz 3 gegenüberliegende Ausbringende 6 ist mit einem Auslass 8 versehen. In der dargestellten Ausführungsform ist zwischen den Stutzen 7 einer Trennwand 9 ausgebildet, die mit einem über die Mischhülse 1 überstehenden Kodierelement 10 versehen ist, dass in nicht näher dargestellter Weise zur Führung des Mischer während der Herstellung der Verbindung mit einer Kartusche in eine entsprechende Öffnung der Kartusche eingreifen kann. Die Stutzen 7 sind über teilweise radial bzw. bogenförmig nach innen führende Kanäle 11 mit dem Mischraum 5 strömungsverbunden.

Das Mischelement 2 ist im rechteckigen Abschnitt der Mischhülse 1 aufgenommen und weist an seinem in den Figuren 1a bis 1c unteren Ende einen Teller 12 mit einer zentralen Eintrittsöffnung 12a auf, durch die die zu mischenden Komponenten aus den Kanälen 11 in den Mischraum 5 gelangen. Insbesondere ist das Mischelement 2 in die Mischhülse 1 einsteckbar und wird durch den Teller 12 in axialer Richtung so gehalten, dass ein Verschieben des Mischelements 2 in Richtung des Ausbringendes 6 der Mischhülse 1, bspw. durch den Ausbringdruck der Komponenten, verhindert wird. Parallel zu der Längsachse L erstrecken sich zwei Streifen 13 des Mischelements 2, die über einen Steg 14 so miteinander verbunden sind, dass in einem Querschnitt senkrecht zur Längsachse L das Mischelement 2 H-förmig gestaltet ist. Die Streifen 13 erstrecken sich in der dargestellten Ausführungsform über die gesamte Breite des Mischraums 5 im Bereich der Mischhülse mit rechteckigem Querschnitt.

Der Steg 14 ist mit mehreren Durchtrittsöffnungen versehen, die in der dargestellten Ausführungsform rechteckig sind. Erste Durchtrittsöffnungen 15 erstrecken sich dabei über die gesamte Breite des Stegs 14 und grenzen damit an die beiden Streifen 13 an. Zweite Durchtrittsöffnungen 16 erstrecken sich dagegen nicht über die gesamte Breite des Stegs 14 und sind damit in einem Abstand zu den Streifen 13 positioniert. Dies ist auch aus Figur 2a und dem vergrößerten Detail A der Figur 3 ersichtlich.

An dem Steg 14 sind mehrere zueinander in Richtung der Längsachse L versetzte Querwände 17 ausgebildet, die in der dargestellten Ausführungsform von einem der Streifen 13 bis etwa zur Mitte des Stegs 14 reichen. In einer zur Längsachse L senkrechten Querschnittsebene ist dabei auf einer Seite des Stegs 14 eine erste Querwand 17 vorhanden, während auf der anderen Seite des Stegs 14 eine zu der ersten Querwand versetzte Querwand 17 vorgesehen ist. Mit anderen Worten ist beispielsweise in der vergrößerten Detailansicht in Figur 3 die vordere Querwand 17 mit dem rechten Streifen 13 verbunden, während die auf der Rückseite des Stegs 14 vorgesehene Querwand 17 mit dem linken Streifen 13 verbunden ist.

Von den Querwänden 17 erstrecken sich Seitenwände 18 parallel zu der Längsachse L und senkrecht zu dem Steg 14 in den Figuren nach unten, d.h. in Richtung zu dem Einlassbereich 4 des Mischers. In axialer Richtung erstrecken sich diese Seitenwände 18 nicht bis zu der folgenden Querwand 17, sondern sind durch weitere Durchtrittsöffnungen 19 unterbrochen, wobei die Durchtrittsöffnungen 15, 16 und die Durchtrittsöffnungen 19 derart in Richtung der Längsachse L versetzt zueinander angeordnet sind, dass die Durchtrittsöffnungen 19 in den Bereichen vorgesehen sind, in denen der Steg 14 geschlossen ist, d.h. keine Durchtrittsöffnungen 15, 16 aufweist. Umgekehrt sind die Durchtrittsöffnungen 15, 16 in den Bereichen angeordnet, in denen keine Durchtrittsöffnungen 19 in den Seitenwänden 18 vorhanden sind.

Die Mischhülse 1, die Streifen 13, der Steg 14, die Querwände 17 und die Seitenwände 18 definieren damit Kammern 20, 21, die von den zu mischenden Komponenten auf dem Strömungsweg von den Einlässen zu dem Auslass durchströmt werden. Die Länge der Kammern 20, 21 in Richtung der Längsachse L wird durch den Abstand zweier parallel zu der Längsachse L hintereinanderliegender Querwände 17 definiert. Die Kammern unterscheiden sich dabei im Wesentlichen durch die Unterschiede der Durchtrittsöffnungen 15, 16 in erste Kammern 20 und zweite Kammern 21 sowie durch ihre Anordnung innerhalb des Mischers. So sind benachbarte Kammern in Richtung der Längsachse L zueinander um eine halbe Kammerlänge versetzt angeordnet.

Bei dieser Anordnung ist jede der Kammern mit zwei Durchtrittsöffnungen 15 bzw. 16 und mit zwei Durchtrittsöffnungen 19 versehen. Dabei steht jede der Kammern über die Durchtrittsöffnungen 15 bzw. 16 mit einer entlang der Längsachse L um eine halbe Kammerlänge zurückversetzten Kammer und einer um eine halbe Kammerlänge vorversetzten Kammer auf der anderen Seite des Stegs 14 in Strömungsverbindung. Zudem steht jede Kammer über die Durchtrittsöffnungen 19 mit einer entlang der Längsachse L um eine halbe Kammerlänge zurückversetzten Kammer und einer um eine halbe Kammerlänge vorversetzten Kammer auf der gleichen Seite des Stegs 14 in Strömungsverbindung. Damit ist jede Kammer über die vier Durchtrittsöffnungen 15, 16, 19 mit vier verschiedenen anderen Kammern verbunden. Die Umlenkung, Aufspaltung in Teilströme und Zusammenführung der Teilströme der Komponenten während des Durchströmens der verschiedenen Kammern bewirkt dabei eine intensive Vermischung der Komponenten.

Zusätzlich zu diesen im Wesentlichen baugleich gestalteten Kammern 20, 21 sind im Bereich des Einlassendes und des Auslassendes des Mischers entsprechend unvollständige Kammern mit nur einer oder mit nur zwei Durchtrittsöffnungen vorhanden.

In der zweiten Ausführungsform der Figuren 4a und 4b ist das Mischelement 2 gegenüber der ersten Ausführungsform dahingehend modifiziert, dass in der Nähe des Tellers 12 Staukammern 22 ausgebildet sind, die lediglich einen Einlass aber keine Auslässe aufweisen. In diesen Staukammern 22 kann die Anfangsmenge einer zum Vorlaufen neigenden Komponente noch vor Eintritt in die Kammern 20, 21 aufgefangen und aufbewahrt werden, ohne dass diese Anfangsmenge am weiteren Mischvorgang teilnimmt.

In der Figur 5 ist eine dritte Ausführungsform des Mischelements 2 gezeigt. Im Vergleich zu den oben beschriebenen Ausführungsformen umfasst das hier dargestellte Mischelement 2 sowohl einen rechteckigen Bereich 2a sowie einen helikalen Bereich 2b, der sich in Richtung der Ausbringrichtung der Komponenten an den rechteckigen Bereich 2a anschließt. Dies hat den Vorteil, dass so die Länge des Mischelements 2 an die jeweiligen Anwendungserfordernisse angepasst werden kann. Da der rechteckige Bereich 2a eine gute Vermischung, jedoch einen hohen Ausbringdruck aufweist, während der helikale Bereich 2b einen niedrigeren Ausbringdruck bereitstellt, kann durch Anpassung der Längen des rechteckigen Bereich 2a und des helikalen Bereich 2b die Mischwirkung, die Länge und der Ausbrindruck auf die jeweiligen Anwendungserfordernisse angepasst werden.

Die Figuren 6a bis 11c zeigen weitere Ausführungsformen eines Mischelements 2 mit einer Staukammer 22. Die zu mischenden Komponenten können durch die zentral im Kragen 15 vorgesehene Einlassöffnung 12a aus dem Einsatz 3 (nicht dargestellt) einströmen.

Figuren 6a bis 6c zeigen ein Mischelement 2 nach einer vierten Ausführungsform. Aus der Längsansicht der Figur 6b ist die Anordnung der Staukammer 22 im, in Materialaustragsrichtung betrachtet, ersten Teil des Mischelements 2 zu erkennen. Außerdem ist die Schnittebene A-A dargestellt, während der entsprechende Längsschnitt in der Figur 6c gezeigt ist.

Beim Einströmen der Komponenten durch die Einlassöffnung 12a werden diese an einer Seitenwand 18 aufgeteilt und strömen teilweise in eine Staukammer 22 und teilweise in eine Durchflusskammer 23. Von der Durchflusskammer 23 strömen die Komponenten durch eine Durchtrittöffnung 19 zu den Kammern 20, 21 des Mischelements 2.

In der hier gezeigten vierten Ausführungsform ist der Querschnitt der Durchtrittöffnung 19 kleiner als der Querschnitt der Durchflusskammer 23. Maßgeblich für den Druckabfall beim Austragen der Komponenten ist dabei der kleinere Querschnitt, hier also der Querschnitt der Durchtrittöffnung 19.

Hierbei kann es zu relativ hohen Austragsdrucken kommen, wobei der Austragsdruck auch von der konkreten Ausgestaltung des Mischelements 2 und der konkreten Viskosität der Komponenten beeinflusst wird.

In den Figuren 7a bis 7c ist ein fünftes Mischelement 2 in einer Perspektivansicht, einer Seitenansicht und als ein Längsschnitt entlang der Schnittebene B-B dargestellt. Im Vergleich zu dem in den Figuren 6a bis 6c dargestelltem Beispiel wurde das Mischelement 2 an seinem in Materialaustragsrichtung liegenden Ende verkürzt. Dies reduziert den Austragsdruck, sodass diese Ausführungsform für Komponenten mir höherer Viskosität geeignet ist.

Die Figuren 8a bis 8c zeigen ein Mischelement 2 in einer sechsten Ausführungsform. Im Vergleich zu der vierten Ausführungsform nach den Figuren 6a bis 6c wurden hier die Entformungsschrägen an offenen Seiten des Mischelements vergrößert. Die Entformungsschrägen weisen insbesondere einen Winkelbereich von 0,1° bis 2°, vorzugsweise 0,1° bis 1°und besonders bevorzugt 0,5° ± 0,1° auf.

In den Figuren 9a bis 9c ist ein siebtes Mischelement gezeigt, dass im Bereich der Staukammer 22 und der Durchflusskammer 23 verbreitert wurde. Dadurch wird der Druck beim Austragen der Komponenten reduziert, da der Durchflussquerschnitt insgesamt in diesem Bereich erhöht wird. Daher ist diese Ausführungsform insbesondere für hochviskose Komponenten vorteilhaft. Außerdem erhöht sich das Volumen der Staukammer 22, sodass auch größere Vorläufe kompensiert werden können.

Ein achtes Mischelement 2 ist in den Figuren 10a bis 10c dargestellt. Hier ist im Vergleich zu den vorherigen Ausführungsformen die Staukammer 22 derart verkleinert, dass die Durchtrittöffnung 19 vergrößert wurde. Hier ist der Durchflussquerschnitt der Durchflusskammer 23 und der Durchtrittöffnung 19 gleich groß. Dies führt wiederum dazu, dass der Austragsdruck im Vergleich zu andren Ausführungsformen reduziert wird.

Die Figuren 11a bis 11c zeigen ein neuntes Mischelement. Hier wurde in einer die Durchflusskammer 23 in Materialaustragsrichtung abschließenden Querwand 17 eine Querwandöffnung 24 hinzugefügt. Dies erlaubt einem Teil der Komponenten durch die Querwandöffnung 24 direkt in den angrenzenden Mischraum zu fließen, ohne dass die Durchtrittöffnung 19 passiert werden muss. Dadurch wird der Austragsdruck der Komponenten reduziert, da ein Teil dieser seine Strömungsrichtung nicht ändern muss, um durch die Durchtrittöffnung 19 zu fließen.

### Bezugszeichenliste

- 1: Mischhülse
- 2: Mischelement
- 2a: rechteckiger Bereich
- 2b: helikaler Bereich
- 3: Einsatz
- 4: Einlassbereich
- 5: Mischraum
- 6: Ausbringende
- 7: Stutzen (Einlass)
- 8: Auslass
- 9: Trennwand
- 10: Kodierelement
- 11: Kanal
- 12: Teller
- 12a: zentrale Eintrittsöffnung
- 13: Streifen
- 14: Steg
- 15: Durchtrittsöffnung
- 16: Durchtrittsöffnung
- 17: Querwand
- 18: Seitenwand
- 19: Durchtrittsöffnung
- 20: Kammer
- 21: Kammer
- 22: Staukammer
- 23: Durchflusskammer
- 24: Querwandöffnung
- L: Längsachse

## Patentansprüche

1. Mischer zum Vermischen pastöser Komponenten mit einer Mischhülse (1), die sich entlang einer Längsachse (L) erstreckt und wenigstens einen Einlass, vorzugsweise zwei Einlässe (7), und einen Auslass (8) aufweist, und mit wenigstens einem in der Mischhülse (1) aufgenommenen Mischelement (2), das zusammen mit der Mischhülse (1) mehrere Kammern (20, 21) definiert, die entlang eines Strömungswegs von den Einlässen (7) zu dem Auslass (8) hinter- und/oder nebeneinander angeordnet sind, wobei die Kammern (20, 21) durch sich jeweils quer zu der Längsachse (L) erstreckende Querwände (17), sowie vier Seitenwände (13, 14, 18), die sich jeweils parallel zu der Längsachse (L) erstrecken, begrenzt sind, und wobei benachbarte Kammern (20, 21) miteinander über in den Seitenwänden (14, 18) vorgesehene Durchtrittsöffnungen (15, 16, 19) in Strömungsverbindung stehen, wobei das Mischelement (2) zwei Seitenwände bildende Streifen (13) aufweist, die durch einen weitere Seitenwände bildenden und zu den Streifen (13) senkrecht angeordneten Steg (14) verbunden sind, und dass eine erste Gruppe von Kammern (20) in dem Steg (14) angeordnete erste Durchtrittsöffnungen (15) aufweist, die sich bis zu einem Streifen (13) erstrecken, und eine zweite Gruppe von Kammern (21) zweite Durchtrittsöffnungen (16) aufweist, **dadurch gekennzeichnet, dass** die Mischhülse (1) einen ersten im Querschnitt rechteckigen Abschnitt aufweist, in dem das Mischelement (2) aufgenommen ist, und einen zweiten im Querschnitt kreisförmigen Abschnitt (6) aufweist, an dem der Auslass (8) vorgesehen ist, und dass die zweiten Durchtrittsöffnungen (16) mit Abstand zu den zwei Streifen (13) sich über einen radial inneren Bereich eines Mischraums erstreckend in dem Steg (14) positioniert sind.

2. Mischer nach Anspruch 1, **dadurch gekennzeichnet, dass** die Mischhülse (1) und das Mischelement (2) eine dritte Gruppe von wenigstens einer Kammer (22) bilden, die als Staukammer (22) geschlossene Seitenwände (13, 14, 18) und nur eine Öffnung, die als Eingangsöffnung in einer Querwand (17) gebildet ist, aufweist.

3. Mischer nach Anspruch 2, **dadurch gekennzeichnet, dass** wenigstens eine Staukammer (22) an dem einlassseitigen Ende des Mischelements (2) vorgesehen ist.

4. Mischer nach einem der vorhergehenden Ansprüche, **dadurch gekennzeichnet, dass** der Steg (14) die Streifen (13) mittig verbindet.

5. Mischer nach einem der vorhergehenden Ansprüche, **dadurch gekennzeichnet, dass** die Querwände (17) mit dem Steg (14) und einem der Streifen (13) verbunden sind, und dass sich von den Querwänden (17) in Richtung zu den Einlässen (7) parallel zu den Streifen (13) Seitenwände (18) erstrecken.

6. Mischer nach einem der vorhergehenden Ansprüche, **dadurch gekennzeichnet, dass** Kammern (20) der ersten Gruppe und die Kammern (21) der zweiten Gruppe jeweils genau vier Durchtrittsöffnungen (15, 16, 19) aufweisen, von denen zwei Durchtrittsöffnungen (15, 16) in dem Steg (14) ausgebildet sind und zwei weitere Durchtrittsöffnungen (19) parallel zum Steg (14) verlaufen.

7. Mischer nach einem der vorhergehenden Ansprüche, **dadurch gekennzeichnet, dass** die Mischhülse (1) und das Mischelement (2) im Querschnitt jeweils vier nebeneinander angeordnete Kammern (20, 21, 22) bilden, die zumindest teilweise in Richtung der Längsachse (L) zueinander versetzt sind.

8. Mischer nach einem der vorhergehenden Ansprüche, **dadurch gekennzeichnet, dass** die Mischhülse (1) einen Einlassabschnitt (4) aufweist, in dem ein Einsatz (3), der wenigstens zwei die Einlässe bildende Stutzen (7) aufweist, abgedichtet, und vorzugsweise gegenüber der Mischhülse (1) frei drehbar, festgelegt ist.

9. Mischer nach Anspruch 8, **dadurch gekennzeichnet, dass** die Stutzen (7) des Einsatzes (3) über wenigstens eine Kompensationskammer bildende und/oder zumindest abschnittsweise radial nach innen verlaufende Kanäle (11) mit den Kammern (20, 21, 22) strömungsverbunden sind.

10. Mischer nach einem der vorherigen Ansprüche, **dadurch gekennzeichnet, dass** die Kammern (20) der ersten Gruppe und die Kammern (21) der zweiten Gruppe im, in Ausbringrichtung der Komponenten betrachtet, mittleren und/oder oberen Bereich des Mischelements (2) angeordnet sind.

11. Mischer nach einem der Ansprüche 2 bis 10, **dadurch gekennzeichnet, dass** das Mischelement (2) wenigstens eine der Staukammer (22) benachbarte Durchflusskammer (23) aufweist, wobei die wenigstens eine Durchflusskammer (23) wenigstens eine parallel zum Steg (14) verlaufende Durchtrittsöffnung (19) aufweist.

12. Mischer nach Anspruch 11, **dadurch gekennzeichnet, dass** der senkrecht zur Materialaustragsrichtung liegende Querschnitt der Durchflusskammer (23) 80% bis 120% des Querschnitts der Durchtrittsöffnung (19) der Durchflusskammer (23) beträgt.

13. Mischer nach einem der Ansprüche 11 oder 12, **dadurch gekennzeichnet, dass** die Durchflusskammer (23) in Materialaustragsrichtung durch eine Querwand (17) begrenzt wird, und dass die Querwand (26) eine Querwandöffnung (27) aufweist.

14. Mischer nach einem der Ansprüche 2 bis 13, **dadurch gekennzeichnet, dass** der senkrecht zur Längsachse (L) liegende Querschnitt des Mischelements (2) im Abschnitt der Staukammer (22) und/oder Durchflusskammer (23) 105% bis 150% des senkrecht zur Längsachse (L) liegenden Querschnitts des Mischelements (2) in Materialaustragsrichtung betrachtet nachfolgendem Abschnitt des Mischelements (2) beträgt.

## Claims

1. Mixer for mixing pasty components with a mixing sleeve (1) extending along a longitudinal axis (L) and having at least one inlet, preferably two inlets (7), and an outlet (8), and with at least one mixing element (2) received in the mixing sleeve (1), which together with the mixing sleeve (1) defines several chambers (20, 21) arranged one behind and/or beside each other along a flow path from the inlets (7) to the outlet (8), wherein the chambers (20, 21) are bounded by transverse walls (17) extending transversely to the longitudinal axis (L), and by four side walls (13, 14, 18) extending parallel to the longitudinal axis (L), and wherein adjacent chambers (20, 21) are in flow communication with each other via through-openings (15, 16, 19) provided in the side walls (14, 18), wherein the mixing element (2) has two strips (13) forming side walls which are connected by a web (14) forming further side walls and arranged perpendicular to the strips (13), and that a first group of chambers (20) has first passage openings (15) arranged in the web (14) which extend to a strip (13), and a second group of chambers (21) has second passage openings (16) **characterized in that** the mixing sleeve (1 ) has a first section with a rectangular cross-section in which the mixing element (2) is received, and a second section with a circular cross-section (6) in which the outlet (8) is provided, and **in that** the second passage openings (16) are positioned at a distance from at least one strip (13) in the web (14) spanning over a radial inner region of a mixing area.

2. Mixer according to claim 1, **characterized in that** the mixing sleeve (1) and the mixing element (2) form a third group of at least one chamber (22) which has closed side walls (13, 14, 18) as a storage chamber (22) and only one opening, which is formed as an inlet opening in a transverse wall (17).

3. Mixer according to claim 2, **characterized in that** at least one storage chamber (22) is provided at the inlet-side end of the mixing element (2).

4. Mixer according to one of the preceding claims, **characterized in that** the web (14) connects the strips (13) centrally.

5. Mixer according to one of the preceding claims, **characterized in that** the transverse walls (17) are connected to the web (14) and one of the strips (13), and that side walls (18) extend from the transverse walls (17) in the direction of the inlets (7) parallel to the strips (13).

6. Mixer according to one of the preceding claims, **characterized in that** chambers (20) of the first group and chambers (21) of the second group each have exactly four passage openings (15, 16, 19), of which two passage openings (15, 16) are formed in the web (14) and two further passage openings (19) run parallel to the web (14).

7. Mixer according to one of the preceding claims, **characterized in that** the mixing sleeve (1) and the mixing element (2) each form four chambers (20, 21, 22) arranged side by side in cross-section, which are at least partially offset from each other in the direction of the longitudinal axis (L).

8. Mixer according to one of the preceding claims, **characterized in that** the mixing sleeve (1) has an inlet section (4) in which an insert (3) having at least two nozzles (7) forming the inlets is sealed and is fixed, preferably in a manner rotatably with respect to the mixing sleeve (1).

9. Mixer according to claim 8, **characterized in that** the nozzles (7) of the insert (3) are flow-connected to the chambers (20, 21, 22) via channels (11) forming at least one compensation chamber and/or extending at least partially radially inwardly.

10. Mixer according to one of the preceding claims, **characterized in that** the chambers (20) of the first group and the chambers (21) of the second group are arranged in the middle and/or upper region of the mixing element (2) when viewed in the direction of application of the components.

11. Mixer according to one of claims 2 to 10, **characterized in that** the mixing element (2) has at least one flow chamber (23) adjacent to the storage chamber (22), wherein the at least one flow chamber (23) has at least one passage opening (19) running parallel to the web (14).

12. Mixer according to claim 11, **characterized in that** the cross-section of the flow chamber (23) perpendicular to the material discharge direction is 80% to 120% of the cross-section of the passage opening (19) of the flow chamber (23).

13. Mixer according to one of claims 11 or 12, **characterized in that** the flow chamber (23) is limited in the material discharge direction by a transverse wall (17), and that the transverse wall (26) has a transverse wall opening (27).

14. Mixer according to one of claims 2 to 13, **characterized in that** the cross-section of the mixing element (2) lying perpendicular to the longitudinal axis (L) in the section of the storage chamber (22) and/or flow chamber (23) is 105% to 150% of the cross-section of the mixing element (2) lying perpendicular to the longitudinal axis (L) in the subsequent section of the mixing element (2) viewed in the material discharge direction.

## Revendications

1. Mélangeur, destiné à mélanger des composants pâteux, doté d'un manchon mélangeur (1), qui s'étend le long d'un axe longitudinal (L) et qui comporte au moins une entrée, de préférence deux entrées (7) et une sortie (8) et doté d'au moins un élément mélangeur (2), réceptionné dans le manchon mélangeur (1), qui conjointement avec le manchon mélangeur (1) définit plusieurs compartiments (20, 21), qui sont placés les uns derrière les autres et / ou côte à côte le long d'un trajet d'écoulement des entrées (7) vers la sortie (8), les compartiments (20, 21) étant délimités par des parois transversales (17), s'étendant chacune à la transversale de l'axe longitudinal (L), ainsi que par quatre parois latérales (13, 14, 18), qui s'étendent chacune à la parallèle de l'axe longitudinal (L) et des compartiments (20, 21) voisins se trouvant en liaison fluidique les uns avec les autres par l'intermédiaire d'orifices de passage (15, 16, 19) prévus dans les parois latérales (14, 18), l'élément mélangeur (2) comportant deux bandes (13) constituant des parois latérales, qui sont reliées par un listel (14) constituant des parois latérales supplémentaires et placé à la perpendiculaire par rapport aux bandes (13) et un premier groupe de compartiments (20) comportant des premiers orifices de passage (15) placés dans le listel (14), qui s'étendent jusqu'à une bande (13) et un deuxième groupe de compartiments (21) comportant des deuxièmes orifices de passage (16), **caractérisé en ce que** le manchon mélangeur (1) comporte un premier tronçon de section transversale rectangulaire, dans lequel l'élément mélangeur (2) est réceptionné et un deuxième tronçon (6) de section transversale de forme circulaire, sur lequel est prévue la sortie (8) et **en ce que** les deuxièmes orifices de passage (16) sont positionnés dans le listel (14) avec un écart par rapport aux deux bandes (13), en s'étendant sur une zone intérieure en direction radiale d'un espace de mélange.

2. Mélangeur selon la revendication 1, **caractérisé en ce que** le manchon mélangeur (1) et l'élément mélangeur (2) constituent un troisième groupe d'au moins un compartiment (22), qui en tant que compartiment d'accumulation (22) comporte des parois latérales (13, 14, 18) fermées et uniquement un orifice, qui est constitué en tant qu'orifice d'entrée dans une paroi transversale (17).

3. Mélangeur selon la revendication 2, **caractérisé en ce qu'**au moins un compartiment d'accumulation (22) est prévu sur l'extrémité côté entrée de l'élément mélangeur (2).

4. Mélangeur selon l'une quelconque des revendications précédentes, **caractérisé en ce que** le listel (14) relie les bandes (13) au centre.

5. Mélangeur selon l'une quelconque des revendications précédentes, **caractérisé en ce que** les parois transversales (17) sont reliées avec le listel (14) et avec l'une des bandes (13) et **en ce que** des parois latérales (18) s'étendent à partir des parois transversales (17) en direction des entrées (7), à la parallèle des bandes (13).

6. Mélangeur selon l'une quelconque des revendications précédentes, **caractérisé en ce que** des compartiments (20) du premier groupe et les compartiments (21) du deuxième groupe comportent chacun exactement quatre orifices de passage (15, 16, 19), dont deux orifices de passage (15, 16) sont conçus dans le listel (14) et deux orifices de passage (19) supplémentaires s'écoulent à la parallèle du listel (14).

7. Mélangeur selon l'une quelconque des revendications précédentes, **caractérisé en ce que** le manchon mélangeur (1) et l'élément mélangeur (2) constituent dans la section transversale chacun quatre compartiments (20, 21, 22) placés côte à côte, qui sont décalés les uns par rapport aux autres au moins en partie dans la direction de l'axe longitudinal (L).

8. Mélangeur selon l'une quelconque des revendications précédentes, **caractérisé en ce que** le manchon mélangeur (1) comporte un tronçon d'entrée (4) dans lequel un insert (3), qui comporte au moins deux embouts (7) constituant les entrées est fixé en étant étanchéifié et de préférence librement rotatif par rapport au manchon mélangeur (1).

9. Mélangeur selon la revendication 8, **caractérisé en ce que** les embouts (7) de l'insert (3) sont reliés par liaison fluidique avec les compartiments (20, 21, 22) par l'intermédiaire de conduits (11) constituant au moins un compartiment de compensation et / ou s'écoulant au moins par endroits vers l'intérieur en direction radiale.

10. Mélangeur selon l'une quelconque des revendications précédentes, **caractérisé en ce que** les compartiments (20) du premier groupe et les compartiments (21) du deuxième groupe sont placés dans la zone médiane et / ou supérieure de l'élément mélangeur (2), considérée dans la direction d'évacuation des composants .

11. Mélangeur selon l'une quelconque des revendications 2 à 10, **caractérisé en ce que** l'élément mélangeur (2) comporte au moins un compartiment d'écoulement (23) voisin du compartiment d'accumulation (22), l'au moins un compartiment d'écoulement (23) comportant au moins un orifice de passage (19) s'écoulant à la parallèle du listel (14).

12. Mélangeur selon la revendication 11, **caractérisé en ce que** la section transversale du compartiment d'écoulement (23) située à la perpendiculaire de la direction d'évacuation de la matière s'élève à de 80 % à 120 % de la section transversale de l'orifice de passage (19) du compartiment d'écoulement (23).

13. Mélangeur selon l'une quelconque des revendications 11 ou 12, **caractérisé en ce que** dans la direction d'évacuation de la matière, le compartiment d'écoulement (23) est délimité par une paroi transversale (17) et **en ce que** la paroi transversale (26) comporte un orifice(27) de paroi transversale.

14. Mélangeur selon l'une quelconque des revendications 2 à 13, **caractérisé en ce que** la section transversale de l'élément mélangeur (2) située à la perpendiculaire de l'axe longitudinal (L) dans le tronçon du compartiment d'accumulation (22) et / ou du compartiment d'écoulement (23) s'élève à de 105 % à 150 % de la section transversale de l'élément mélangeur (2) située à la perpendiculaire de l'axe longitudinal (L) du tronçon suivant de l'élément mélangeur (2), considéré dans la direction d'évacuation de la matière.
